# EUROPÄISCHE PATENTSCHRIFT

(11) **EP 1 115 969 B1**
(45) Veröffentlichungstag und Bekanntmachung des Hinweises auf die Patenterteilung: **19.05.2004**
(21) Anmeldenummer: 00951247.6
(22) Anmeldetag: 24.06.2000
(51) Int. Cl.: F02M 25/08

(54) **VENTIL ZUM DOSIERTEN EINLEITEN VON VERFLÜCHTIGTEM BRENNSTOFF IN EINEN ANSAUGKANAL EINER BRENNKRAFTMASCHINE**
VALVE FOR THE DOSED INTRODUCTION OF A VOLATILIZED COMBUSTIBLE FUEL INTO THE INTAKE LINE OF AN INTERNAL COMBUSTION ENGINE
SOUPAPE POUR INTRODUIRE DE MANIERE DOSEE DU CARBURANT VOLATIL DANS LE CANAL D'ASPIRATION D'UN MOTEUR A COMBUSTION INTERNE

(30) Priorität: 27.07.1999 DE 19935261
(43) Veröffentlichungstag der Anmeldung: 18.07.2001
(73) Patentinhaber: ROBERT BOSCH GMBH, 70442 Stuttgart (DE)
(72) Erfinder: SCHULZ, Wolfgang, D-74321 Bietigheim-Bissingen (DE)
(86) Internationale Anmeldenummer: PCT/DE2000/002057
(87) Internationale Veröffentlichungsnummer: WO 2001/007775

(56) Entgegenhaltungen:
- DE-A- 4 244 113
- DE-A- 19 721 562
- DE-A- 19 740 580

## Beschreibung

### Stand der Technik

Die Erfindung betrifft ein Ventil zum dosierten Einleiten von aus dem Brennstofftank einer Brennkraftmaschine verflüchtigtem Brennstoff in einen Ansaugkanal der, Brennkraftmaschine nach der Gattung des Anspruches 1.

Ein derartiges Ventil ist beispielsweise aus der DE 42 44 113 A1 bekannt. Bei diesem Ventil wird eine störende Geräuschbildung beim Betrieb des Ventils durch wenigstens ein Dämpferelement erheblich reduziert. Darüber hinaus weist dieses Ventil eine verbesserte Verschleissresistenz auf, da ein Aufeinanderprallen relativ zueinander bewegter metallischer Teile verhindert oder zumindest abgeschwächt wird.

Durch dieses Ventil ist bereits eine deutliche Verminderung störender Nebengeräusche möglich.

Insbesondere bei benzindirekteinspritzenden Brennkraftmaschinen, welche mit einem größeren Luftdurchsatz arbeiten, wird jedoch von den Kraftfahrzeugherstellern eine weitere Geräuschverminderung beim Betrieb derartiger Ventile gefordert.

Der Erfindung liegt daher die Aufgabe zugrunde, ein gattungsgemäßes Ventil zum dosierten Einleiten von aus dem Brennstofftank einer Brennkraftmaschine verflüchtigtem Brennstoff in einen Ansaugkanal der Brennkraftmaschine so weiterzubilden, daß eine weitere Minimierung der Betriebsgeräusche auch bei einem erhöhten Luftdurchsatz durch das Ventil möglich ist.

### Vorteile der Erfindung

Diese Aufgabe wird bei einem Ventil zum dosierten Einleiten von aus dem Brennstofftank einer Brennkraftmaschine verflüchtigtem Brennstoff in einen Ansaugkanal der Brennkraftmaschine der eingangs beschriebenen Art durch die Merkmale des Hauptanspruchs gelöst. Dadurch, dass der wenigstens einen Ventilöffnung im Ventilschließglied wenigstens eine weitere Öffnung gegenüberliegt, die von im wesentlichen gleicher Gestalt wie die Ventilöffnung und größer als diese ausgebildet und von dem Dämpfungselement an ihrer dem Ventilsitzkörper zugewandten Seite überdeckt ist, weist das Dämpfungselement an seiner im Bereich der Ventilöffnung angeordneten Dichtfläche eine elastische Auflagefläche auf, welche den Aufprall des Ventilschließglieds auf die Dichtfläche der Ventilöffnung in dem Ventilsitzkörper federnd abdämpft. Hierdurch ist eine besonders effektive Minimierung der Betriebsgeräusche möglich.

Bei einer vorteilhaften Ausführungsform ist vorgesehen, dass die dem Ventilsitzkörper zugewandte Stirnseite des Ventilschließglieds von dem Dämpfungselement wenigstens teilweise flächig überdeckt ist. Dies ermöglicht eine großflächige und gut haftende Befestigung des Dämpfungselements an dem Ventilschließglied.

Das Dämpfungselement durchragt die wenigstens eine weitere Öffnung vorteilhafterweise und bildet an der dem Elektromagneten zugewandten zweiten Stirnseite eine höckerförmig ausgebildete Dichtfläche, die der Begrenzungslinie der in ihm angeordneten wenigstens einen weiteren Öffnung wenigstens teilweise folgt. Diese Anordnung ermöglicht nicht nur eine besonders einfach herzustellende Befestigung des Dämpfungselements an dem Ventilschließglied. Durch diese Anordnung wird insbesondere auch ermöglicht, dass das Dämpfungselement an beiden Stirnseiten des Ventilschließglieds angeordnet ist und so eine metallische Berührung des Ventilschließglieds mit dem Ventilsitzkörper oder mit einer an dem Elektromagneten angeordneten Dichtfläche beim Aufprallen auf diese vermieden wird.

Das Dämpfungselement besteht vorzugsweise aus einem elastomeren Material. Es kann beispielsweise aus Gummi bestehen, der auf die an dem Ventilsitzkörper zugewandte Stirnseite des Ventilschließglieds und in der wenigstens einen weiteren Öffnung aufvulkanisiert ist und neben der Dämpfungs- auch eine Dichtungsfunktion erfüllt.

### Zeichnung

Ausführungsbeispiele der Erfindung sind in der Zeichnung schematisch dargestellt und in der nachfolgenden Beschreibung näher erläutert.

Es zeigen:
- Fig. 1: Schnittdarstellungen eines von der Erfindung Gebrauch machenden Ventils in zueinander senkrechten Richtungen;
- Fig. 2: eine Ansicht eines bei dem in Fig. 1 dargestellten Ventil verwendeten Ventilschließglieds;
- Fig. 3: eine Unteransicht des in Fig. 2 dargestellten Ventilschließglieds;
- Fig. 4: eine Schnittdarstellung des in Fig. 2 dargestellten Ventilschließglieds und
- Fig. 5: eine in Fig. 4 mit V bezeichnete Ausschnittvergrößerung.

### Beschreibung eines Ausführungsbeispiels

Ein Ventil zum dosierten Zumischen von aus dem Brennstofftank einer gemischverdichtenden, fremdgezündeten Brennkraftmaschine verflüchtigten Brennstoff zu einem der Brennkraftmaschine über einen Ansaugkanal oder bei einer Benzindirekteinspritzung direkt in einen Zylinder der Brennkraftmaschine zugeführten Brennstoff, dargestellt in Fig. 1 und im folgenden Tankentlüftungsventil genannt, ist Teil eines nicht näher dargestellten Brennstoffverdunstungsrückhaltesystems einer Brennkraftmaschine. Der Aufbau und die Funktion derartiger Brennstoffverdunstungsrückhaltesysteme ist beispielsweise der "Bosch Technische Unterrichtung Motor Management Motronic", 2. Ausgabe, August 1993, Seiten 48 und 49 entnehmbar. Ein Tankentlüftungsventil und dessen Funktion geht beispielsweise aus der DE 42 44 113 A1 sowie aus der DE 196 11 886 A1, auf die vorliegend Bezug genommen wird, hervor.

Das Tankentlüftungsventil weist ein zweiteiliges Ventilgehäuse 10 mit einem topfförmigen Gehäuseteil 101 und einem diesen abschließenden, kappenförmigen Gehäuseteil 102 auf. Der topfförmige Gehäuseteil 101 trägt einen Zuströmstutzen 11 zum Anschließen an einen Entlüftungsstutzen des Brennstofftanks oder an einen diesem nachgeschalteten, mit Aktivkohle gefüllten Speicher für den verflüchtigten Brennstoff. Der Gehäuseteil 102 trägt einen Abströmstutzen 12 zum Anschließen an das Ansaugrohr der Brennkraftmaschine sowie ein elektrisches Kontaktelement, beispielsweise eine Buchse 80 zum Anschließen einer elektrischen Leitung für einen Elektromagneten 13. Der Zuströmstutzen 11 und der Abströmstutzen 12 sind miteinander im wesentlichen fluchtend jeweils axial in den Gehäuseteilen 101, 102 angeordnet. Im Inneren des topfförmigen Gehäuseteils 101 ist der Elektromagnet 13 angeordnet.

Der Elektromagnet 13 weist ein topfförmiges Magnetgehäuse 14 mit einem den Topfboden durchdringenden, koaxialen, hohlzylindrischen Magnetkern 15 und eine zylindrische Erregerspule 16 auf, die auf einem Spulenträger 17 sitzt, der im Magnetgehäuse 14 den Magnetkern 15 umschließt. Am Boden des Magnetgehäuses 14 ist ein nach außen vorspringender Gewindestutzen 18 mit einem Innengewinde ausgebildet, das mit einem Aussengewindeabschnitt des hohlzylindrischen Magnetkerns 15 verschraubt ist. Der Magnetkern 15 kann damit durch Drehen im Magnetgehäuse 14 zu Justierzwecken axial verschoben werden. Der Magnetkern 15 fluchtet mit dem Zuströmstutzen 11, so daß der hier einströmende, verflüchtigte Brennstoff direkt den Magnetkern 15 durchströmt.

Der Rand des Magnetgehäuses 14 ist nach aussen zu einem ringförmigen Auflageflansch 20 abgewinkelt, an dem ein das Rückschluss- oder Ringspaltjoch des Elektromagneten 13 bildender Ventilsitzkörper 22 aufliegt, der das Magnetgehäuse 14 abdeckt. Der Ventilsitzkörper 22 ist über Dämpfungselemente 53, die beispielsweise aus Gummi bestehen, in dem Gehäuseteil 101 und dem Gehäuseteil 102 gedämpft gelagert und wird von Dämpfungselementen 52, 53, die ihn randseitig umschließen, und dem kappenförmigen Gehäuseteil 102 auf den Auflageflansch 20 gepresst. Hierdurch wird einerseits die Übertragung von Körperschall auf das Ventilgehäuse 10 reduziert, andererseits erfüllen die Dämpfungselemente 52, 53 gleichzeitig auch eine Dichtfunktion.

In dem den Ventilsitzkörper 22 bildenden Rückschlussjoch sind zwei Ventilöffnungen 25, von beispielsweise kreissegmentförmiger Gestalt, angeordnet, die mittels eines zwischen dem das Rückschlussjoch bildenden Ventilsitzkörper 22 und dem Magnetkern 15 angeordneten Ventilschließgliedes 27 verschließbar sind. Wie insbesondere aus Fig. 2 bis Fig. 4 hervorgeht, ist zentral in dem Ventilschließglied 27 koaxial zum hohlzylindrischen Magnetkern 15 eine axiale Durchgangsöffnung 28 vorgesehen, durch die vom Zuströmstutzen 11 herkommender, verflüchtigter Brennstoff bei geöffneten Ventilöffnungen 25 des Ventilsitzkörpers 22 zum Abströmstutzen 12 gelangen kann.

Das aus magnetisch leitendem Material hergestellte Ventilschließglied 27 ist von einem Rückstellmittel in Form einer Ventilschließfeder 31 in Ventilschließrichtung in Richtung des Abströmstutzens 12 beaufschlagt. Die Ventilschließfeder 31 stützt sich einerseits am Ventilschließglied 27, andererseits an einem hülsenförmigen Ende des Magnetkerns 15 ab.

Wie insbesondere aus Fig. 2 bis Fig. 5 hervorgeht, sind in dem Ventilschließglied 27 zwei weitere Öffnungen 29 angeordnet, die im wesentlichen die längliche, teilringförmige Form der in dem Ventilsitzkörper 22 ausgebildeten Ventilöffnungen 25 aufweisen, aber größer als diese ausgebildet sind. Im Bereich dieser weiteren Öffnungen 29 und auf seiner dem Ventilsitzkörper 22 zugewandten Stirnseite ist ein elastomeres Dämpfungselement, beispielsweise in Form eines Dichtgummis 60 aufvulkanisiert, das die weiteren Öffnungen 29 durchragt und welches an der dem Elektromagneten 15 zugewandten zweiten Stirnseite des Ventilschließglieds 27 eine hökkerförmig ausgebildete Dichtfläche 62 aufweist, die einer Begrenzungslinie der weiteren Öffnungen 29 wenigstens teilweise folgt. Durch die weiteren Öffnungen 29, die geringfügig größer ausgebildet sind als die Ventilöffnungen 25 in dem Ventilsitzglied 22, und die von dem Dämpfungselement 60 überdeckt sind, wird der Aufprall des als Anker wirkenden Ventilschließglieds 27 auf die Dichtfläche der Ventilöffnung 25 in dem Ventilsitzglied 27 aufgrund der so elastisch federnd ausgebildeten Auflageflächen des Dämpfungselements 60 gedämpft. Hierdurch entsteht eine wesentliche Geräuschminimierung. Beim Öffnen des Ventils wird der Aufprall des Ventilschließglieds 27 auf den Magnetkern 15 durch die in dem Bereich der weiteren Öffnung 29 angeordneten und hökkerförmig überstehenden Dichtfläche 62 ebenfalls gedämpft. Der Überstand der höckerförmigen Dichtfläche 62 über die zweite Stirnfläche des Ventilschließglieds 27 ist so ausgelegt, dass die Magnetkraft nach dem Aufprallen des Ventilschließglieds 27 auf dem Magnetkern 15 die höckerförmige Dichtfläche 62 "überdrückt" und das Ventilschließglied 27 unter metallischer Berührung an dem Magnetkern 15 zur Anlage kommt. Dadurch ergibt sich der Vorteil, dass der Öffnungs- und Schließhub des Ventilschließglieds 27 und damit auch die zwischen dem Ventilschließglied 27 und den Ventilöffnungen 25 gebildeten Strömungsquerschnitte konstant bleiben. Da das Ventilschließglied 27 auf seinen beiden Stirnseiten mit dem Dämpfungselement versehen ist, wird beim Aufprallen eine metallische Berührung zwischen Magnetkern 15 und dem als Ventilsitzkörper 22 dienenden Ringspaltjoch im Taktbetrieb vermieden.

Besonders vorteilhaft ist es, dass das beispielsweise aus Gummi ausgeführte Dämpfungselement 60 bei dem oben beschriebenen Ausführungsbeispiel sehr dünnwandig sein kann, was bei einer Beaufschlagung mit Kraftstoff notwendig ist, um ein zu starkes Aufquellen im Dichtbetrieb zu vermeiden.

## Patentansprüche

1. Ventil zum dosierten Einleiten von aus dem Brennstofftank einer Brennkraftmaschine verflüchtigtem. Brennstoff in einen Ansaugkanal der Brennkraftmaschine, mit einem zwischen einem Ventilsitzkörper (22) und einem Magnetkern (15) eines Elektromagneten (13) angeordneten Ventilschließglied (27), das wenigstens eine Durchgangsöffnung (28) aufweist und von einem Rückstellmittel (31) in Ventilschließrichtung beaufschlagt und vom Elektromagneten (13) in Ventilöffnungsrichtung betätigbar ist, und mit einem am Ventilschließglied (27) angeordneten Dämpfungselement (60), das das Ventilschließglied (27) in axialer Richtung durchragt, **dadurch gekennzeichnet, dass** wenigstens einer in dem Ventilsitzkörper (22) angeordneten Ventilöffnung (25), eine weitere, in dem Ventilschließglied (27) angeordnete Öffnung (29) gegenüberliegt, die von im wesentlichen gleicher Form wie die wenigstens eine Ventilöffnung (25) und größer als diese ausgebildet und von dem Dämpfungselement (60) an ihrer dem Ventilsitzkörper (22) zugewandten Stirnseite überdeckt ist.

2. Ventil nach Anspruch 1, **dadurch gekennzeichnet, dass** die dem Ventilsitzkörper (22) zugewandte Stirnseite des Ventilschließglieds (27) von dem Dämpfungselement (60) wenigstens teilweise flächig überdeckt ist.

3. Ventil nach Anspruch 1 oder 2, **dadurch gekennzeichnet, dass** das Dämpfungselement (60) die wenigstens eine weitere Öffnung (29) durchragt und an der dem Elektromagneten (13) zugewandten Stirnseite des Ventilschließglieds (27) eine höckerförmig ausgebildete Dichtfläche aufweist, die der Begrenzungslinie der wenigstens einen weiteren Öffnung (29) wenigstens teilweise folgt.

4. Ventil nach einem der Ansprüche 1 bis 3, **dadurch gekennzeichnet, dass** das Dämpfungselement (60) aus einem elastomeren Material besteht.

5. Ventil nach Anspruch 4, **dadurch gekennzeichnet, dass** das Dämpfungselement ein Dichtgummi ist, der auf die dem Ventilsitzkörper (22) zugewandte Fläche des Ventilschließglieds (27) sowie auf die Begrenzungswand der wenigstens einen weiteren Öffnung (29) aufvulkanisiert ist.

## Claims

1. Valve for the metered introduction of fuel volatilized out of the fuel tank of an internal combustion engine into an intake duct of the internal combustion engine, with a valve-closing member (27) which is arranged between a valve-seat body (22) and a magnet core (15) of an electromagnet (13) and which has at least one passage orifice (28) and is acted upon in a valve-closing direction by a restoring means (31) and can be actuated in a valve-opening direction by the electromagnet (13), and with a damping element (60) which is arranged on the valve-closing member (27) and which projects through the valve-closing member (27) in the axial direction, **characterized in that** at least one valve orifice (25) arranged in the valve-seat body (22) has located opposite it a further orifice (29) which is arranged in the valve-closing member (27) and which is designed with essentially the same shape as the at least one valve orifice (25) and so as to be larger than the latter and is covered by the damping element (60) on its end face facing the valve-seat body (22).

2. Valve according to Claim 1, **characterized in that** that end face of the valve-closing member (27) which faces the valve-seat body (22) is covered at least partially over its area by the damping element (60).

3. Valve according to Claim 1 or 2, **characterized in that** the damping element (60) projects through the at least one further orifice (29) and, on that end face of the valve-closing member (27) which faces the electromagnet (13), has a hump-shaped sealing surface which at least partially follows the boundary line of the at least one further orifice (29).

4. Valve according to one of Claims 1 to 3, **characterized in that** the damping element (60) consists of an elastomeric material.

5. Valve according to Claim 4, **characterized in that** the damping element is a sealing rubber which is vulcanized onto that face of the valve-closing member (27) which faces the valve-seat body (22) and onto the boundary wall of the at least one further orifice (29).

## Revendications

1. Soupape pour introduire de manière dosée du carburant volatil depuis le réservoir de carburant d'un moteur à combustion interne dans un canal d'aspiration du moteur à combustion interne, comprenant un obturateur de soupape (27) disposé entre un corps de siège de soupape (22) et un noyau magnétique (15) d'un électroaimant (13), lequel obturateur de soupape présente au moins un orifice de passage (28) et est percuté par un moyen de rappel (31) dans la direction de fermeture de soupape et peut être actionné par des électroaimants (13) dans la direction d'ouverture de soupape, et comprenant un élément d'amortissement (60) disposé sur l'obturateur de soupape (27) et qui traverse l'obturateur de soupape (27) dans la direction axiale,
**caractérisé en ce qu'**
au moins un orifice de soupape (25) disposé dans le corps de siège de soupape (22) fait face à un autre orifice (29) disposé dans l'obturateur de soupape (27), l'orifice (29) ayant essentiellement la même forme que le, au moins un, orifice de soupape (25) et est plus grand que celui-ci et recouvert par l'élément d'amortissement (60) sur sa face frontale tournée vers le corps de siège de soupape (22).

2. Soupape selon la revendication 1,
**caractérisée en ce que**
la face frontale de l'obturateur de soupape (27) tournée vers le corps de siège de soupape (22) est recouverte au moins sur une partie de surface par l'élément d'amortissement (60).

3. Soupape selon la revendication 1 ou 2,
**caractérisée en ce que**
l'élément d'amortissement (60) qui traverse au moins un autre orifice (29) et présente une surface d'étanchéité en forme de bosse contre la face frontale de l'obturateur de soupape (27) tournée vers l'électroaimant (13), surface d'étanchéité qui suit au moins en partie la ligne de limitation de l'au moins un autre orifice (29).

4. Soupape selon l'une des revendications 1 à 3,
**caractérisée en ce que**
l'élément d'amortissement (60) est composé d'une matière élastomère.

5. Soupape selon la revendication 4,
**caractérisé en ce que**
l'élément d'amortissement est un joint en caoutchouc qui est vulcanisé sur la surface de l'obturateur de soupape (27) tournée vers le corps de siège de soupape (22) ainsi que sur la paroi de limitation de l'au moins un autre orifice (29).
